# EUROPÄISCHE PATENTSCHRIFT

(11) **EP 1 794 443 B1**
(45) Veröffentlichungstag und Bekanntmachung des Hinweises auf die Patenterteilung: **18.05.2011**
(21) Anmeldenummer: 05787163.4
(22) Anmeldetag: 14.09.2005
(51) Int. Cl.: F02M 69/54

(54) **DRUCKREGLER FÜR EINE KRAFTSTOFF-FÖRDEREINHEIT UND VERFAHREN ZUR HERSTELLUNG EINES DRUCKREGLERS**
PRESSURE REGULATOR FOR A FUEL SUPPLY UNIT AND METHOD FOR PRODUCTION OF A PRESSURE REGULATOR
REGULATEUR DE PRESSION POUR UNE UNITE DE REFOULEMENT DE CARBURANT ET PROCEDE DE FABRICATION D'UN REGULATEUR DE PRESSION

(30) Priorität: 01.10.2004 DE 102004048392
(43) Veröffentlichungstag der Anmeldung: 13.06.2007
(73) Patentinhaber: Continental Automotive GmbH, 30165 Hannover (DE)
(72) Erfinder: SCHMID, René, 60385 Frankfurt am Main. (DE); ECK, Karl, 60318 Frankfurt (DE); DIESING, Detlev, 65795 Hattersheim (DE)
(86) Internationale Anmeldenummer: PCT/EP2005/054560
(87) Internationale Veröffentlichungsnummer: WO 2006/037712

(56) Entgegenhaltungen:
- DE-A1- 19 508 637
- DE-A1- 19 746 763
- DE-A1- 19 814 298
- DE-U1- 29 716 309
- US-A- 5 842 455

## Beschreibung

Die Erfindung betrifft einen Druckregler mit einem Gehäuse für eine Kraftstoff-Fördereinheit eines Kraftfahrzeuges mit einem Ventil zur Erzeugung einer Verbindung eines Anschlusses mit einem Auslass oberhalb eines vorgesehenen Drucks in dem Anschluss, mit einem beweglichen Kolben und mit einer an einem feststehenden Ringelement gehaltenen Membran zur Abdichtung des Kolbens gegenüber dem Ringelement. Weiterhin betrifft die Erfindung ein Verfahren zur Herstellung eines Druckreglers mit einem Gehäuse für eine Kraftstoff-Fördereinheit eines Kraftfahrzeuges, bei dem ein Kolben eines Ventils über eine Membran dichtend mit einem feststehenden Ringelement verbunden wird.

Solche Druckregler werden in heutigen Kraftfahrzeugen häufig zur. Regelung eines Drucks in einer zu einer Brennkraftmaschine führenden Vorlaufleitung eingesetzt und sind aus der Praxis bekannt. Die Membran ist dabei zwischen zwei Ringelementen des Gehäuses eingespannt und trennt den Bereich oberhalb des Kolbens von dem Bereich unterhalt des Kolbens. Der Anschluss mündet dabei in den Bereich unterhalb des Kolbens. Die erforderliche Spanrkraft der Membran wird meist durch Um bördelung eines Randes des Ringelementes erzeugt.

Nachteilig bei dem bekannten Druckregler ist, dass die Abdichtung der Membran insbesondere im Temperaturbereich unterhalb 0° C nicht ausreichend ist, um den vorgesehenen Druck, bei den der Druckregler öffnen soll, in einem engen Toleranzbereich zu halten. Häufig kann der Druckregler durch Undichtigkeiten am Außenrand vollständig ausfallen.

Aus der DE 197 46 763 A1 ist ein Druckregler mit einem Gehäuse bekannt, wobei das Gehäuse ein Oberteil und ein Unterteil umfasst. Die Membran ist mit dem Gehäuseunterteil verschweißt. Aufgrund der vielfältigen mechanischen und thermischen Belastungen kommt es zu mehr cder weniger starken Bewegungen der Gehäuseteile zueinander, bei denen entsprechende Kräfte auftreten. Diese Belastungen führen zu einer extremen Beanspruchung der Membran, die soweit gehen können, dass der Druckregler in seiner Funktion beeinträchtigt wird.

Der Erfindung liegt das Problem zugrunde, einen Druckregler der eingangs genannten Art so weiterzubilden, dass eine zuverlässige Dichtheit zwischen der Membran und dem Ringelement sichergestellt wird. Weiterhin liegt der Erfindung das Problem zugrunde, ein Verfahren zur Herstellung des Druckreglers so zu gestalten, dass es eine besonders zuverlässige Abdichtung der Membran gegenüber dem Ringelement gewährleistet.

Das erstgenannte Problem wird erfindungsgemäß dadurch gelöst, dass die Membran mit dem Ringelement verschweißt und das Ringelement in einem Gehäuse abdichtend eingespannt ist.

Durch diese Gestaltung ist die Membran stoffschlüssig mit dem Ringelement verbunden. Hierdurch wird insbesondere im Temperaturbereich unter 0° C eine zuverlässige Dichtheit gewährleistet. Setzfugen zwischen der Membran und dem Ringelement, die nach einiger Betriebszeit des erfindungsgemäßen Druckreglers zu Undichtigkeiten führen können, werden ebenfalls zuverlässig vermieden. Hierdurch wird eine zuverlässige Dichtheit zwischen der Membran und dem Ringelement gewährleistet. Zudem lassen sich das Gehäuse aus leicht verformbarem Stahlblech und die Membran aus Kunststoff fertigen.

Bei einem erfindungsgemäßen, als Durchflussventil ausgebildeten Druckregler lässt sich die Dichtheit zwischen dem Bereich unterhalb des Kolbens und dem Bereich oberhalb des Kolbens weiter erhöhen, wenn die Membran mit dem Kolben verschweißt ist.

Ein Durchfluss durch den Kolben oberhalb des vorgesehenen Drucks lässt sich gemäß einer anderen vorteilhaften Weiterbildung der Erfindung einfach sicherstellen, wenn die Membran eine Ausnehmung für einen im Kolben angeordneten Ventilsitz hat.

Eine Verschweißung der Membrar. mit dem Kolben und dem Ringelement gestaltet sich gemäß einer anderen vorteilhaften Weiterbildung der Erfindung besonders kostengünstig, wenn das Ringelement und der Kolben aus Kunststoff gefertigt sind.

Eine dauerhafte Dichtheit der Schweißverbindung wird gemäß einer anderen vorteilhaften Weiterbildang der Erfindung sichergestellt, wenn der Kunststoff der Membran, des Kolbens und des Ringelements Polyphenylensulfid ist.

Die Membran, das Ringelement und der Kolben weisen gemäß einer anderen vorteilhaften Weiterbildung der Erfindung eine besonders hohe Stabilität auf, wenn der Kunststoff Einlagen aus Glasfasern hat.

Die Schweißverbindung der Membran lässt sich gemäß einer anderen vorteilhaften Weiterbildung der Erfindung besonders kostengünstig erzeugen, wenn die Membran oder das mit der Membran zu verschweißende Bauteil aus einem für einen Laserstrahl durchlässigen Material und das jeweils andere Bauteil aus einem für den Laserstrahl undurchlässigen Material gefertigt ist. Durch diese Gestaltung lässt sich die Membran mittels des Laserstrahls schweißen. Dies führt insbesondere bei einer Serienfertigung des erfindungsgemäßen Druckreglers zu besonders geringen Fertigungskosten. Die Fertigung lässt sich zudem automatisieren.

Das Ringelement könnte beispielsweise ein Rand eines den Kolben führenden Gehäuses sein. Das Gehäuse des erfindungsgemäßen Druckreglers wird jedoch zur Einstellung der Vorsparnkraft des Federelementes gegen den Kolben vorzugsweise aus einem einfach plastisch verformbaren Material gefertigt.

Das zweitgenannte Problem, nämlich die Schaffung eines Verfahrens zur Herstellung des Druckreglers mit einer besonders zuverlässigen Abdichtung der Membran gegenüber dem Ringelement, wird erfindungsgemäß dadurch gelöst, dass die Membran mit dem Ringelement verschweißt und das Ringelement in einem Gehäuse abdichtend eingespannt wird.

Hierdurch werden beim Umbördeln entstehende Setzfugen wie bei dem bekannten Ringelement zuverlässig vermieden. Die Membran ist dank der Erfindung stoffschlüssig mit dem Ringelement verbunden. Dies führt insbesondere im Bereich unterhalb von 0° C zu einer besonders zuverlässigen Abdichtung der Membran gegenüber dem Ringelement. Bei einem als Durchgangsventil ausgebildeten Druckregler kann in analoger Weise der Kolben mit der Membran, verschweißt werden.

Das erfindungsgemäße Verfahren gestaltet sich gemäß einer vorteilhaften Weiterbildung der Erfindung besonders kostengünstig, wenn die Verschweißung im Laserachweißverfahren erfolgt.

Die Erfindung lasst zahlreiche Ausführungsformen zu. Zur weiteren Verdeutlichung ihres Grundprinzips sind zwei davon in der Zeichnung dargestellt und werden nachfolgend beschrieben. Diese zeigt in
- Figur 1: einen Längsschnitt durch einen erfindungsgemäßen, als Durchflussventil ausgebildeten Druckregler,
- Figur 2: einen Längsschnitt durch einen als Abregelventil ausgebildeten Druckregler.

Figur 1 zeigt einen erfindungsgemäßen, als Durch-lussventil ausgebildeten Druckregler mit einem Gehäuse 1 und einem in dem Gehäuse 1 verschieblich angeordneten Kolben 2. Der Druckregler dient zur Begrenzung eines Maximaldrucks in einer nicht dargestellten Vorlaufleitung eines Kraftstoffbehälters eines Kraftfahrzeuges. Das Gehäuse 1 weist zwei von einem Ringelement 3 auf Abstand gehaltene Gehäuseteile 4, 5 auf. Der Druckregler hat einen Anschluss 6 für eine Druckleitung und einen Auslass 7. Der Kolben 2 ist mittels einer als Wendelfeder ausgebildeten Feder 8 mit einem Ventilsitz 9 gegen einen Ventilkörper 10 vorgespannt.

Eine mit dem Ringelement 3 und dem Kolben 2 verbundene Membran 11 dichtet den Bereich unterhalb des Kolbens 2 von dem Bereich oberhalb des Kolbens 2 ab. Hierdurch wird sichergestellt, dass bei einem Druck in dem Anschluss 6 der Kolben 2 gegen die Kraft der Feder 8 belastet wird und oberhalb eines vorgesehenen Drucks der Kolben 2 bewegt wird, so dass der Ventilsitz 9 von dem Ventilkörper 10 abhebt. Damit kann oberhalb des vorgesehenen Drucks Kraftstoff von dem Anschluss 6 durch den Auslass 7 entweichen. Die Gehäuseteile 4, 5 sind aus Stahlblech gefertigt und durch eine Umbördelung 12 miteinander verbunden. Durch die Umbördelung 12 wird ein Dichtring 13 zwischen dem Ringelement 3 und dem unteren Gehäuseteil 5 vorgespannt. Ein die Feder 8 haltender Rand 14 des oberen Gehäuseteils 4 ist plastisch verformbar gestaltet und dient zur Kalibrierung des Druckreglers und damit zur Einstellung des vorgesehenen Drucks, bei dem die Verbindung zwischen dem Anschluss 6 und dem Auslass 7 erzeugt wird. Das Ringelement 3, der Kolben 2 und die Membran 11 sind aus dem Kunststoff Polyphenylensulfid gefertigt. Die Membran 11 ist mit dem Ringelement 3 und dem Kolben 2 im Laserschweißverfahren verbunden.

Figur 2 zeigt einen als Abregelventil ausgebildeten Druckregler. Dieser unterscheidet sich von dem aus Figur 1 vor allem dadurch, dass von einem Kolben 17 aus gesehen ein Auslass 15 auf derselben Seite wie ein Anschluss 16 angeordnet ist. Eine Membran 18 ist ausschließlich im radial äußeren Bereich mit einem Ringelement 19 verschweißt und überdeckt den gesamten Querschnitt des Kolbens 17. Weiterhin bildet die Membran 18 einen an einem Ventilsitz 20 des Auslasses 15 anliegenden Ventilkörper 21. Bei einem vorgesehenen Druck in dem Anschluss 16 wird der Kolben 17 und die Membran 18 von dem Ventilsitz 20 des Auslasses 15 weggedrückt, so dass Kraftstoff von dem Anschluss 16 zu dem Auslass 15 überströmen kann.

## Patentansprüche

1. Druckregler mit einem Gehäuse (1) für eine Kraftstoff-Fördereinheit eines Kraftfahrzeuges mit einem Ventil zur Erzeugung einer Verbindung eines Anschlusses (6) mit einem Auslass (7) oberhalb eines vorgesehenen Drucks in dem Anschluss (6), mit einem beweglichen Kolben (2) und mit einer an einem feststehenden Ringelement (3) gehaltenen Membran (11) zur Abdichtung des Kolbens (2) gegenüber dem Ringelement (3), **dadurch gekennzeichnet, dass** die Membran (11) mit dem Ringelement (3) verschweißt ist und dass das Ringelement (3) in dem Gehäuse (1) abdichtend eingespannt ist.

2. Druckregler nach Anspruch 1, **dadurch gekennzeichnet, dass** die Membran (11) mit dem Kolben (2) verschweißt ist.

3. Druckregler nach Anspruch 1 oder 2, **dadurch gekennzeichnet , dass** die Membran (11) eine Ausnehmung für einen im Kolben (2) angeordneten Ventilsitz (9) hat.

4. Druckregler nach zumindest einem der vorhergehenden Ansprüche, **dadurch gekennzeichnet , dass** das Ringelement (3) und der Kolben (2) aus Kunststoff gefertigt sind.

5. Druckregler nach zumindest einem der vorhergehenden Ansprüche, **dadurch gekennzeichnet , dass** der Kunststoff der Membran (11), des Kolbens (2) und des Ringelements (3) Polyphenylensulfid ist.

6. Druckregler nach zumindest einem der vorhergehenden Ansprüche, **dadurch gekennzeichnet, dass** der Kunststoff Einlagen aus Glasfasern hat.

7. Druckregler nach zumindest einem der vorhergehenden Ansprüche, **dadurch gekennzeichnet , dass** die Membran (11) oder das mit der Membran (11) zu verschweißende Bauteil aus einem für einen Laserstrahl durchlässigen Material und das jeweils andere Bauteil aus einem für den Laserstrahl undurchlässigen Material gefertigt ist.

8. Verfahren zur Herstellung eines Druckreglers mit einem Gehäuse (1) für eine Kraftstoff-Fördereinheit eines Kraftfahrzeuges, bei dem ein Kolben (2) eines Ventils über eine Membran (11) dichtend mit einem feststehenden Ringelement (3) verbunden wird, **dadurch gekennzeichnet, dass** die Membran (11) mit dem Ringelement (3) verschweißt und das Ringelement (3) in dem Gehäuse (1) abdichtend eingespannt wird.

9. Verfahren nach Anspruch 8, **dadurch gekennzeichnet, dass** die Verschweißung im Laserschweißverfahren erfolgt.

## Claims

1. Pressure regulator with a housing (1) for a fuel supply unit of a motor vehicle, with a valve for producing a joining of a connection (6) to an outlet (7) above a designated pressure in the connection (6), with a movable piston (2) and with a membrane (11), which is held on a fixed annular element (3), for sealing the piston (2) in relation to the annular element (3), **characterized in that** the membrane (11) is welded to the annular element (3) and **in that** the annular element (3) is clamped in the housing (1) in a sealing manner.

2. Pressure regulator according to Claim 1, **characterized in that** the membrane (11) is welded to the piston (2).

3. Pressure regulator according to Claim 1 or 2, **characterized in that** the membrane (11) has a recess for a valve seat (9) arranged in the piston (2).

4. Pressure regulator according to at least one of the preceding claims, **characterized in that** the annular element (3) and the piston (2) are manufactured from plastic.

5. Pressure regulator according to at least one of the preceding claims, **characterized in that** the plastic of the membrane (11), the piston (2) and the annular element (3) is polyphenylene sulfide.

6. Pressure regulator according to at least one of the preceding claims, **characterized in that** the plastic has inserts of glass fibers.

7. Pressure regulator according to at least one of the preceding claims, **characterized in that** the membrane (11) or the component to be welded to the membrane (11) is manufactured from a material permeable to a laser beam and the respectively other component is manufactured from a material impermeable to a laser beam.

8. Method for production of a pressure regulator with a housing (1) for a fuel supply unit of a motor vehicle, in which a piston (2) of a valve is joined to a fixed annular element (3) in a sealing manner via a membrane (11), **characterized in that** the membrane (11) is welded to the annular element (3) and the annular element (3) is clamped in the housing (1) in a sealing manner.

9. Method according to Claim 8, **characterized in that** the welding takes place by a laser welding technique.

## Revendications

1. Régulateur de pression pour une unité de refoulement de carburant dans un véhicule automobile, ledit régulateur de pression comportant un boîtier (1), une soupape destinée à établir une liaison entre un raccordement (6) et une sortie (7) lorsque la pression dans le raccordement (6) est supérieure à une pression donnée, un piston mobile (2) et une membrane (11) maintenue sur un élément annulaire fixe (3) et destinée à étanchéifier le piston (2) par rapport à l'élément annulaire (3), **caractérisé par le fait que** la membrane (11) est soudée à l'élément annulaire (3) et que l'élément annulaire (3) est serré dans le boîtier (1) en assurant l'étanchéité.

2. Régulateur de pression selon la revendication 1, **caractérisé par le fait que** la membrane (11) est soudée au piston (2).

3. Régulateur de pression selon la revendication 1 ou 2, **caractérisé par le fait que** la membrane (11) a un évidement pour un siège de soupape (9) placé dans le piston (2) .

4. Régulateur de pression selon au moins l'une des revendications précédentes, **caractérisé par le fait que** l'élément annulaire (3) et le piston (2) sont fabriqués en matière plastique.

5. Régulateur de pression selon au moins l'une des revendications précédentes, **caractérisé par le fait que** la matière plastique de la membrane (11), du piston (2) et de l'élément annulaire (3) est du polysulfure de phénylène.

6. Régulateur de pression selon au moins l'une des revendications précédentes, **caractérisé par le fait que** la matière plastique a des couches intermédiaires en fibres de verre.

7. Régulateur de pression selon au moins l'une des revendications précédentes, **caractérisé par le fait que**, soit la membrane (11), soit la pièce à souder avec la membrane (11) sont fabriquées en une matière laissant passer un rayon laser et que l'autre composant est fabriqué en une matière ne laissant pas passer le rayon laser.

8. Procédé destiné à la fabrication d'un régulateur de pression pour une unité de refoulement de carburant dans un véhicule automobile, ledit régulateur de pression comportant un boîtier (1), procédé au cours duquel un piston (2) d'une soupape est lié d'une façon étanche par l'intermédiaire d'une membrane (11) à un élément annulaire (3) fixe, ledit procédé étant **caractérisé par le fait que** la membrane (11) est soudée à l'élément annulaire (3) et que l'élément annulaire (3) est serré dans le boîtier (1) en assurant l'étanchéité.

9. Procédé selon la revendication 8, **caractérisé par le fait que** la soudure est effectuée par un procédé de soudage au laser.
